# FASCICULE DE BREVET EUROPEEN

(11) **EP 3 169 182 B1**
(45) Date de publication et mention de la délivrance du brevet: **29.01.2020**
(21) Numéro de dépôt: 15744273.2
(22) Date de dépôt: 16.07.2015
(51) Int. Cl.: A45D 1/10, A45D 1/18

(54) **APPAREIL DE BOUCLAGE DES CHEVEUX ÉQUIPE D'UNE BROSSE CHAUFFANTE ROTATIVE AMOVIBLE**
VORRICHTUNG ZUM LOCKEN VON HAAR MIT EINER ABNEHMBAREN DREHBAREN BEHEIZTEN BÜRSTE
HAIR CURLING DEVICE EQUIPPED WITH A REMOVABLE ROTARY HEATED BRUSH

(30) Priorité: 17.07.2014 FR 1456860
(43) Date de publication de la demande: 24.05.2017
(73) Titulaire: SEB S.A., 69130 Ecully (FR)
(72) Inventeur: HOET, Sylvie, F-69390 Charly (FR); MAISONNEUVE, Martial, F-38090 Villefontaine (FR); VACHERON, Xavier, F-69740 Genas (FR)
(74) Mandataire: Bourrières, Patrice
(86) Numéro de dépôt international: PCT/FR2015/051952
(87) Numéro de publication internationale: WO 2016/009152

(56) Documents cités:
- EP-A1- 2 392 222
- GB-A- 2 264 054
- JP-U- S51 126 759
- KR-A- 20120 090 486
- KR-B1- 101 263 801
- CALOR: "Fer à boucler Curl Activ par Calor", Youtube, 9 January 2012 (2012-01-09), page 5 pp., XP054978472, Retrieved from the Internet: URL:https://www.youtube.com/watch?v=tT5QcL LozaA [retrieved on 2018-06-29]

## Description

La présente invention concerne un appareil de bouclage des cheveux qui présente une brosse chauffante et des moyens d'entrainement en rotation de la brosse, pour la réalisation d'un thermobrossage, plus couramment appelé brushing, permettant de boucler les cheveux en leur donnant du volume.

Dans une réalisation préférentielle, l'appareil de bouclage des cheveux selon l'invention est convertible soit en une telle brosse chauffante rotative soit en une pince chauffante rotative qui permet de pincer, de chauffer et d'enrouler les cheveux afin de réaliser leur bouclage plus prononcé qu'avec la brosse.

De tels appareils de bouclage de cheveux sont connus de l'homme du métier, parmi lesquels celui décrit dans le document KR20120090486A. Selon ce document KR20120090486A, l'appareil de bouclage des cheveux comprend un corps longitudinal qui permet la manipulation de l'appareil et qui intègre des moyens d'entraînement en rotation selon l'axe longitudinal du corps et des moyens de commande dudit appareil. L'appareil de bouclage comprend une brosse sous la forme d'un rouleau muni de picots qui s'étendent vers l'extérieur, radialement autour dudit rouleau. Cette brosse comprend des moyens de chauffage qui sont intégrés dans le rouleau et qui permettent de chauffer par conduction thermique ledit rouleau. Des moyens d'assemblage amovible sont agencés entre ce rouleau et les moyens d'entrainement en rotation, ce qui permet d'assembler la brosse sur le corps pour l'utilisation de l'appareil de bouclage et la réalisation d'un brushing, puis de démonter la brosse vis-à-vis du corps une fois le brushing réalisé. L'appareil de bouclage comprend en complément une pince qui comporte, d'une part, un mandrin intégrant des moyens de chauffage permettant de chauffer ledit mandrin par conduction thermique et, d'autre part, un élément pince articulé sur ce mandrin afin de constituer ladite pince. Des moyens d'assemblage amovible, similaires aux précédents, sont agencés entre ce mandrin et les moyens d'entrainement en rotation, ce qui permet d'assembler la pince sur le corps pour l'utilisation de l'appareil de bouclage, puis de démonter la pince vis-à-vis du corps une fois le coiffage réalisé. Ainsi, l'appareil de bouclage selon le document KR20120090486A est convertible soit en une brosse chauffante rotative soit en une pince chauffante rotative, la brosse et la pince pouvant être démontées du corps de l'appareil de bouclage une fois le coiffage terminé. Cela présente pour avantage de disposer d'un appareil de bouclage démontable et multifonction qui comporte un seul corps sur lequel peuvent être adaptés plusieurs outils de coiffage chauffants pour boucler les cheveux.

Il est également connu, par exemple du document KR101263801, un appareil de coiffure dans lequel il est possible de monter la brosse sur le mandrin.

La présente invention a pour premier objectif de mettre en œuvre un appareil de bouclage qui est configuré pour permettre le démontage de la brosse afin de permettre son remplacement par une autre présentant une variante de conception, par exemple quant à la configuration des picots. Un second objectif est de concevoir un appareil de coiffure convertible soit en une brosse chauffante soit en une pince chauffante. Il s'agit d'atteindre ce ou ces objectifs, tout en optimisant la conception de l'appareil de bouclage afin de réduire son coût de fabrication et de simplifier son utilisation.

Pour répondre aux objectifs précités, l'invention est définie par la revendication 1. Ainsi, la brosse est constituée uniquement du fourreau sur lequel s'étendent radialement vers l'extérieur des picots, tandis que les moyens de chauffage sont intégrés directement dans le mandrin qui reste monté en liaison pivot sur le corps, la chauffe du fourreau se faisant par conduction thermique en chauffant le mandrin. La transmission de la rotation du mandrin à la brosse est assurée grâce aux moyens de fixation amovibles, leur retrait permettant de dégager facilement le fourreau du mandrin pour son démontage. La conception de la brosse se réduit en outre à celle du fourreau, ce qui permet de disposer d'une gamme de brosses présentant différentes configurations - par exemple différentes formes de picots - à un moindre coût de fabrication, contrairement à la mise en œuvre décrite dans le document KR20120090486A où chaque brosse intègre directement les moyens de chauffage.

L'appareil de bouclage des cheveux selon l'invention est convertible soit en une brosse chauffante soit en une pince chauffante. A cet effet, l'appareil de bouclage comprend un élément pince, sous la forme d'une lame incurvée, configuré pour former une pince avec le mandrin et pour épouser la forme dudit mandrin. Des moyens d'assujettissement sont agencés entre l'élément pince et le mandrin en sorte que la rotation du mandrin entraîne celle de l'élément pince. En outre, l'appareil de bouclage est configuré pour substituer le fourreau à l'élément pince sur le mandrin, et inversement.

Selon ce mode de réalisation de l'appareil de bouclage des cheveux, celui-ci comprend un système d'actionnement de l'élément pince qui est agencé sur le corps, en surface et à l'intérieur de celui-ci.

Selon ce mode de réalisation de l'appareil de bouclage des cheveux, les moyens d'assujettissement sont permanents. En outre, le fourreau est configuré pour être inséré sur le mandrin et sur l'élément pince, en position fermée de ladite pince. Ainsi, l'appareil de bouclage conserve en permanence l'élément pince sur le mandrin, ce qui évite son démontage du corps lors de la mise en place du fourreau pour une utilisation de l'appareil de bouclage avec la brosse.

Le fourreau comprend un côté interne tubulaire muni d'une rainure longitudinale dont la forme correspond à celle de l'élément pince qui forme une nervure le long du mandrin dans la position fermée de la pince. Ainsi, le fourreau est emmanché sur le mandrin et sur l'élément pince en position fermée, en disposant ledit élément pince dans la rainure longitudinale. Cet emmanchement permet de bloquer la rotation du fourreau vis-à-vis du mandrin.

Dans un premier mode de réalisation des moyens de fixation amovible sur l'appareil de bouclage des cheveux, ceux-ci comprennent un système d'encliquetage agencé entre le fourreau et le mandrin. De préférence, selon ce premier mode de réalisation, le fourreau comprend un fond muni d'au moins une patte qui s'étend vers l'intérieur du fourreau et le mandrin comprend une face d'extrémité munie d'au moins une encoche. En outre, l'au moins une patte et l'au moins une encoche sont configurées pour s'encliqueter l'une dans l'autre.

Dans un second mode de réalisation des moyens de fixation amovible sur l'appareil de bouclage des cheveux dans lequel le fourreau comprend un fond et le mandrin comprend une face d'extrémité, ceux-ci comprennent un trou débouchant agencé dans un fond du fourreau, un taraudage agencé dans une face d'extrémité du mandrin et une vis passant partiellement dans le trou débouchant et se vissant sur le taraudage afin de bloquer au moins la translation du fourreau vis-à-vis du mandrin selon l'axe longitudinal du corps. De préférence, selon ce second mode de réalisation, le trou débouchant et le taraudage sont agencés selon l'axe longitudinal du corps. En outre, les moyens de fixation comprennent en complément au moins un ergot agencé sur la face interne du fond et au moins un orifice agencé sur la face d'extrémité, l'au moins un ergot et l'au moins un orifice étant configurés pour s'engager l'un dans l'autre. De préférence, trois ergots sont agencés sur la face interne du fond et trois orifices sont agencés sur la face d'extrémité du mandrin, les trois ergots s'engageant respectivement dans les trois orifices.

Selon l'appareil de bouclage des cheveux objet de l'invention, le fourreau est réalisé dans un matériau polyamide chargé de fibres de verres. On pourrait toutefois prévoir d'autres matériaux qui assurent une bonne conduction thermique et qui soient capables de supporter des efforts durant le brossage.

Selon l'appareil de bouclage des cheveux objet de l'invention, le fourreau comprend des rainures longitudinales agencées à sa périphérie externe et des barrettes munies de poils ou de picots, lesdites barrettes étant configurées pour s'engager dans lesdites rainures avec une extension des poils ou picots dans le sens radial. Cela présente pour avantage de remplacer les barrettes en conservant le même fourreau, pour le remplacement des picots.

Les caractéristiques et avantages de l'appareil de bouclage selon l'invention apparaîtront à la lecture de la description suivante qui s'appuie sur des figures, parmi lesquelles :
- La figure 1 illustre une vue d'ensemble de l'appareil de bouclage selon l'invention dans une première réalisation, avec le fourreau dégagé du mandrin et de l'élément pince en position fermée ;
- La figure 2 illustre une vue en coupe mettant en évidence un système d'encliquetage entre le fourreau et le mandrin ;
- Les figures 3 à 5 illustrent une variante de mise en œuvre de moyens d'assemblage amovibles entre le fourreau et le mandrin.

Dans la suite de la description, les mêmes références seront utilisées pour désigner les mêmes caractéristiques ou leurs caractéristiques équivalentes sur les différentes variantes de mise en œuvre de l'appareil de bouclage objet de l'invention.

Sur la figure 1 est illustré un appareil de bouclage 1 objet de l'invention. Cet appareil de bouclage 1 comprend un corps 2 de forme longitudinale plus ou moins cylindrique et ergonomique afin de pouvoir saisir ledit appareil avec une main et de le manipuler facilement. Un mandrin 3 prolonge le corps 2 selon son axe longitudinal X. Le mandrin 3 est monté en rotation selon l'axe X vis-à-vis du corps 2. Pour cela, le corps 2 intègre un moteur d'entraînement (non illustré) du mandrin 3. Le sens de rotation du moteur peut être inversé pour faciliter la manipulation de l'appareil de bouclage 1 et son retrait une fois que le bouclage d'une mèche de cheveux est réalisé. L'appareil de bouclage 1 comprend également des moyens de chauffe (non illustrés) du mandrin 3, constitués de préférence d'une thermistance à coefficient de température positif, dite CTP, et agencés à l'intérieur du mandrin 3. Le corps 2 intègre également une carte électronique de gestion de la thermistance à coefficient de température positif et de la motorisation, et comprend sur sa face externe un bouton 4 de réglage de la température et un bouton 5 de commande du sens de rotation de la motorisation. L'appareil de bouclage 1 comprend également une lame 6 incurvée qui épouse la forme du mandrin 3 lorsque ladite lame 6 est plaquée contre ledit mandrin 3. Un mécanisme d'actionnement (non illustré) est agencé à l'intérieur du corps 2, entre la lame ou l'élément pince 6 et le mandrin 3. Ce mécanisme d'actionnement est configuré pour déplacer la lame 6 sous l'activation du système d'actionnement 7 qui est une manette 7, afin d'écarter la lame 6 vis-à-vis du mandrin 3 lorsque la manette 7 est enclenchée ou, inversement, de plaquer la lame 6 contre le mandrin 3 lorsque la manette 7 est lâchée. Cette lame 6 forme donc avec le mandrin 3 une pince par le biais du mécanisme d'actionnement. Le mécanisme d'actionnement est en outre configuré pour que la lame 6 tourne concomitamment avec le mandrin 3 sous l'actionnement du moteur d'entraînement. Cette lame 6 est assujettie en permanence au corps 2 par le biais du mécanisme d'actionnement. Ces caractéristiques de l'appareil de bouclage 1 selon l'invention sont déjà connues de l'homme du métier et ne sont donc pas plus détaillées dans la présente description.

Dans une réalisation préférentielle de l'appareil de bouclage 1, celui-ci est configuré pour être converti soit en une brosse chauffante rotative soit en une pince chauffante rotative.

A cet effet, l'appareil de bouclage 1 comprend une brosse 8 comprenant un fourreau 9 qui comporte une pluralité de rainures 10 agencées longitudinalement à la périphérie dudit fourreau 9. Ces rainures 10 sont configurées pour recevoir en liaison glissière des barrettes 11 qui comportent chacune une pluralité de picots 12 agencée le long de chaque barrette 11 à intervalle régulier, les picots 12 s'étendant radialement vers l'extérieur vis-à-vis du fourreau 9 lorsque les barrettes 11 sont montées sur ledit fourreau 9. Cela permet de remplacer les barrettes 11 sur le fourreau 9 par d'autres barrettes présentant une variante de réalisation de picots 12, voire des poils. On pourrait toutefois prévoir des picots 12 agencés directement sur le fourreau 9, par exemple par surmoulage du fourreau 9 sur les picots 12. Le fourreau 9 est de préférence réalisé dans un matériau polyamide chargé de fibres de verres, ce qui lui offre une bonne conduction thermique et une bonne résistance.

Tel qu'illustré sur les figures 1 à 5, le fourreau 9 comprend une portion tubulaire 13 et un fond 14. La portion tubulaire 13 est agencée pour être emmanchée sur le mandrin 3, jusqu'à ce que le côté interne 15 du fond 14 du fourreau 9 atteigne la face d'extrémité 16 distale du mandrin 3. La portion tubulaire 13 du fourreau 9 comprend sur son côté interne tubulaire 17 une rainure 18 dimensionnée pour réceptionner la lame 6 lors de l'emmanchement du fourreau 9 sur le mandrin 3, la pince étant fermée. Cela permet de monter la brosse 8 sur l'appareil de bouclage 1, sans démontage de la lame 6. Cela permet en outre de bloquer la rotation du fourreau 9 par rapport au mandrin 3, selon l'axe longitudinal X. On pourrait envisager une version, ne faisant pas partie de l'invention, de l'appareil de bouclage 1 sur laquelle la lame 6 serait démontable, la rainure 18 sur le côté interne 17 serait dans ce cas supprimée. On pourrait également envisager une lame 6 indémontable du corps 2, mais suffisamment fine en épaisseur pour permettre l'emmanchement du fourreau 9, malgré l'absence d'une telle rainure 18 sur le côté interne 17, cette version ne faisant, elle non plus, pas partie de l'invention. Dans ce cas, on privilégierait un matériau suffisamment déformable pour permettre un tel emmanchement, voire un léger jeu entre le diamètre du côté interne tubulaire 17 du fourreau 9 et le diamètre du côté externe 19 du mandrin 3.

Dans une première réalisation illustrée en figures 1 et 2, la face d'extrémité 16 du mandrin 3 comprend des encoches 20, de préférence quatre encoches 20, réparties uniformément. Le côté interne 15 du fond 14 du fourreau 9 comprend des pattes 21 en nombre identique aux encoches 20, de préférence quatre pattes 21, ces pattes 21 étant uniformément réparties et correspondant respectivement avec les encoches 20. Ces pattes 21 sont configurées pour s'encliqueter dans les encoches 20 lors de l'emmanchement du fourreau 9 sur le mandrin 3, ce qui permet de bloquer la translation et la rotation entre lesdites pièces, selon l'axe longitudinal X. Les encoches 20 et les pattes 21 forment le système d'encliquetage. Ainsi le fourreau 9 peut être facilement emmanché et encliqueté sur le mandrin 3, et donc assujetti audit mandrin 3.

Dans une seconde réalisation illustrée en figures 3 à 5, la face d'extrémité 16 du mandrin 3 comprend un trou 22 axial muni d'un taraudage 23. En outre, le fond 14 du fourreau 9 comprend un trou débouchant 24 axial qui correspond avec le taraudage 23 lorsque le fourreau 9 est emmanché sur le mandrin 3. Une vis 25 comprend une tige filetée 26 qui passe au travers du trou débouchant 24 et vient se visser sur le taraudage 23, cette vis 25 comprenant également une tête 27 qui vient en appui contre le côté externe 28 du fond 14 lors du vissage de la vis 25 avec la face d'extrémité 16 du mandrin 3. Cela permet de bloquer la translation du fourreau 9 par rapport au mandrin 3 dans le sens de l'axe longitudinal X. Tel qu'illustré sur les figures 4 et 5, des ergots 29 sont agencés uniformément sur le côté interne 15 du fond 14 du fourreau 9 et des orifices 30 sont agencés uniformément sur la face d'extrémité 16 du mandrin 3. Le nombre d'ergots 29 et le nombre d'orifices 30 sont identiques, de préférence égaux à 3. Ces ergots 29 pénètrent respectivement dans les orifices 30 lors de l'emmanchement du fourreau 9 sur le mandrin 3, préalablement à la mise en place de la vis 25, ce qui assure le blocage en rotation du fourreau 9 par rapport au mandrin 3 selon l'axe longitudinal X, en complément du blocage de la translation entre ces deux pièces grâce à la vis 25.

Selon ces deux modes de réalisation de moyens de fixation amovible agencés entre le fourreau 9 et le mandrin 3, on assure un blocage en translation et en rotation selon l'axe longitudinal X entre ces deux pièces. Cette conception permet donc d'emmancher facilement le fourreau 9 sur le mandrin 3 et de l'immobiliser vis-à-vis de celui-ci, pour transformer l'appareil de bouclage 1 initialement dans une configuration de pince chauffante tournante, en une configuration de brosse chauffante tournante. Il en sera inversement lors du démontage dudit fourreau 9.

Selon le deuxième mode de réalisation précité, on pourrait par exemple agencer le trou débouchant 24 sur le fourreau 9 et le trou 22 muni du taraudage 23 sur le mandrin 3, selon un axe parallèle à l'axe longitudinal X, mais décalé de celui-ci. Cela permettrait de s'affranchir de la présence des ergots 29 sur la face interne ou le côté interne 15 du fourreau 9 et des orifices 30 sur la face d'extrémité 16 du mandrin 3, pour bloquer la rotation selon l'axe X entre ledit fourreau 9 et ledit mandrin 3.

## Revendications

1. Appareil de bouclage (1) des cheveux comprenant un corps (2) configuré pour être manipulé, un mandrin (3) qui prolonge selon un axe longitudinal (X) le corps auquel il est assemblé, des moyens de chauffage du mandrin par conduction thermique, des moyens d'entraînement en rotation du mandrin (3) selon l'axe longitudinal (X), un fourreau (9) configuré pour former une brosse (8) et pour être inséré sur le mandrin, des moyens de fixation amovible (20, 21, 25, 29, 30) étant agencés entre le mandrin (3) et le fourreau (9) afin de bloquer la rotation autour de l'axe longitudinal (X) et la translation le long dudit axe longitudinal (X), du fourreau (9) vis-à-vis du mandrin (3), un élément pince (6) configuré pour former une pince avec le mandrin (3) et pour épouser la forme dudit mandrin (3), des moyens d'assujettissement étant agencés entre l'élément pince (6) et le mandrin (3) en sorte que la rotation du mandrin (3) entraîne celle de l'élément pince, les moyens d'assujettissement étant permanents, le fourreau (9) étant configuré pour être inséré sur le mandrin (3) et sur l'élément pince (6), en position fermée de ladite pince, **caractérisé en ce que** l'appareil comprend un système d'actionnement (7) de l'élément pince (6) agencé sur le corps et **en ce que** le fourreau (9) comprend un côté interne tubulaire (17) muni d'une rainure (18) longitudinale dont la forme correspond à celle de l'élément pince (6) formant une nervure le long du mandrin (3) dans la position fermée de la pince.

2. Appareil de bouclage (1) des cheveux selon la revendication précédente, dans lequel les moyens de fixation amovible comprennent un système d'encliquetage (20, 21) agencé entre le fourreau (9) et le mandrin (3).

3. Appareil de bouclage (1) des cheveux selon la revendication précédente, dans lequel le fourreau (9) comprend un fond (14) muni d'au moins une patte (21) s'étendant vers l'intérieur du fourreau et le mandrin (3) comprend une face d'extrémité (16) munie d'au moins une encoche (20), l'au moins une patte (21) et l'au moins une encoche (20) étant configurées pour s'encliqueter l'une dans l'autre.

4. Appareil de bouclage (1) des cheveux selon l'une des revendications précédentes, dans lequel le fourreau (9) comprend un fond (14) et le mandrin (3) comprend une face d'extrémité (16), les moyens de fixation amovible comprenant un trou débouchant (24) agencé dans le fond, un taraudage (23) agencé dans la face d'extrémité et une vis (25) passant partiellement dans le trou débouchant (24) et se vissant sur le taraudage (23) afin de bloquer au moins la translation du fourreau (9) vis-à-vis du mandrin (3) selon l'axe longitudinal (X).

5. Appareil de bouclage (1) des cheveux selon la revendication précédente, dans lequel le trou débouchant (24) et le taraudage (23) sont agencés selon l'axe longitudinal (X), les moyens de fixation amovible (20, 21, 25, 29, 30) comprenant en complément au moins un ergot (29) agencé sur la face interne (15) du fond (14) et au moins un orifice (30) agencé sur la face d'extrémité (16) du mandrin (3), l'au moins un ergot et l'au moins un orifice étant configurés pour s'engager l'un dans l'autre.

6. Appareil de bouclage (1) des cheveux selon l'une des revendications précédentes, dans lequel le fourreau (9) est réalisé dans un matériau polyamide chargé de fibres de verres.

7. Appareil de bouclage (1) des cheveux selon l'une des revendications précédentes, dans lequel le fourreau (9) comprend des rainures longitudinales (10) agencées à sa périphérie externe et des barrettes (11) munies de poils ou de picots (12), lesdites barrettes étant configurées pour s'engager dans lesdites rainures longitudinales (10) avec une extension des poils ou picots (12) dans le sens radial.

## Patentansprüche

1. Gerät zum Wickeln (1) von Haaren, umfassend einen Körper (2), der konfiguriert ist, um gehandhabt zu werden, einen Dorn (3), der sich entlang einer Längsachse (X) den Körper, an dem er angebracht ist, verlängert, Mittel zum Heizen des Dorns durch Wärmeleitung, Mittel zum Antreiben des Dorns (3) in Drehung um die Längsachse (X), eine Hülse (9), die konfiguriert ist, um eine Bürste (8) zu bilden und auf den Dorn aufgesteckt zu sein, abnehmbare Fixierungsmittel (20, 21, 25, 29, 30), die zwischen dem Dorn (3) und der Hülse (9) angeordnet sind, um die Drehung um die Längsachse (X) und die Translation entlang der Längsachse (X) der Hülse (9) in Bezug auf den Dorn (3) zu blockieren, ein Klemmelement (6), das konfiguriert ist, um mit dem Dorn (3) eine Klemme zu bilden und sich an die Form des Dorns (3) anzupassen, Befestigungsmittel, die zwischen dem Klemmelement (6) und dem Dorn (3) angeordnet sind, so dass die Drehung des Dorns (3) diejenige des Klemmelements bewirkt, wobei die Befestigungsmittel dauerhaft sind, wobei die Hülse (9) konfiguriert ist, um auf den Dorn (3) und auf das Klemmelement (6) in der geschlossenen Position der Klemme aufgesteckt zu werden, **dadurch gekennzeichnet, dass** das Gerät ein an dem Körper angeordnetes System zur Betätigung (7) des Klemmelements (6) umfasst, und dass die Hülse (9) eine rohrförmige Innenseite (17) umfasst, die mit einer Längsnut (18) versehen ist, deren Form derjenigen des Klemmelements (6) entspricht, das eine Rippe entlang des Dorns (3) in der geschlossenen Position der Klemme bildet.

2. Gerät zum Wickeln (1) von Haaren nach dem vorstehenden Anspruch, wobei die abnehmbaren Fixierungsmittel ein Rastsystem (20, 21) umfassen, das zwischen der Hülse (9) und dem Dorn (3) angeordnet ist.

3. Gerät zum Wickeln (1) von Haaren nach dem vorstehenden Anspruch, wobei die Hülse (9) einen Boden (14) umfasst, der mit mindestens einer Lasche (21) versehen ist, die sich zu dem Inneren der Hülse erstreckt, und wobei der Dorn (3) eine mit mindestens einer Kerbe (20) versehene Endseite (16) umfasst, wobei die mindestens eine Lasche (21) und die mindestens eine Kerbe (20) konfiguriert sind, um ineinander einzurasten.

4. Gerät zum Wickeln (1) von Haaren nach einem der vorstehenden Ansprüche, wobei die Hülse (9) einen Boden (14) umfasst, und wobei der Dorn (3) eine Endseite (16) umfasst, wobei die abnehmbaren Fixierungsmittel ein durchgehendes Loch (24), das in dem Boden angeordnet ist, ein in der Endseite angeordnetes Innengewinde (23) und eine Schraube (25) umfassen, die teilweise in dem durchgehenden Loch (24) verläuft und mit den Innengewinde (23) verschraubt ist, um zumindest die Translation der Hülse (9) gegenüber dem Dorn (3) entlang der Längsachse (X) zu blockieren.

5. Gerät zum Wickeln (1) von Haaren nach dem vorstehenden Anspruch, wobei das durchgehende Loch (24) und das Innengewinde (23) entlang der Längsachse (X) angeordnet sind, wobei die abnehmbaren Fixierungsmittel (20, 21, 25, 29, 30) ferner mindestens einen Nocken (29), der an der Innenseite (15) des Bodens (14) angeordnet ist, und mindestens eine Öffnung (30) umfassen, die an der Endseite (16) des Dorns (3) angeordnet ist, wobei der mindestens eine Nocken und die mindestens eine Öffnung so konfiguriert sind, dass sie ineinander greifen.

6. Gerät zum Wickeln (1) von Haaren nach einem der vorstehenden Ansprüche, wobei die Hülse (9) aus einem mit Glasfasern verstärkten Polyamidmaterial besteht.

7. Gerät zum Wickeln (1) von Haaren nach einem der vorstehenden Ansprüche, wobei die Hülse (9) Längsnuten (10), die an ihrem Außenumfang angeordnet sind, und Klemmleisten (11) umfasst, die mit Borsten oder Stiften (12) versehen sind, wobei die Klemmleisten so konfiguriert sind, dass sie in die Längsnuten (10) mit einer Verlängerung der Borsten oder Stifte (12) in radialer Richtung eingreifen.

## Claims

1. Hair curling device (1) comprising a body (2) configured to be manipulated, a mandrel (3) which extends, along a longitudinal axis (X), the body to which it is connected, means for heating the mandrel by thermal conduction, means for driving the mandrel (3) in rotation along the longitudinal axis (X), a sleeve (9) configured to form a brush (8) and to be inserted on the mandrel, detachable fastening means (20, 21, 25, 29, 30) being arranged between the mandrel (3) and the sleeve (9) to block the rotation about the longitudinal axis (X) and the translation along said longitudinal axis (X), the sleeve (9) in relation to the mandrel (3), a clamp element (6) configured to form a clamp with the mandrel (3) and to conform to the shape of said mandrel (3), securing means being arranged between the clamp element (6) and the mandrel (3) so that the rotation of the mandrel (3) causes that of the clamp element, the securing means being permanent, the sleeve (9) being configured to be inserted on the mandrel (3) and on the clamp element (6), in closed position of said clamp, **characterised in that** the device comprises an actuating system (7) of the clamp element (6) arranged on the body and **in that** the sleeve (9) comprises a tubular inner side (17) provided with a longitudinal groove (18) whose shape corresponds to that of the clamp element (6) forming a rib along the mandrel (3) in the closed position of the clamp.

2. Hair curling device (1) according to the previous claim, in which the detachable fastening means comprise a click system (20, 21) arranged between the sleeve (9) and the mandrel (3).

3. Hair curling device (1) according to the previous claim, in which the sleeve (9) comprises a bottom (14) provided with at least one lug (21) extending towards the inside of the sleeve and the mandrel (3), comprises an end face (16) provided with at least one notch (20), the at least one lug (21) and the at least one notch (20) being configured to engage one into the other.

4. Hair curling device (1) according to one of the previous claims, in which the sleeve (9) comprises a bottom (14) and the mandrel (3) comprises an end face (16), the detachable fastening means comprising a through hole (24) arranged in the bottom, a tapping (23) arranged in the end face and a screw (25) passing partially in the through hole (24) and screwing on the tapping (23) in order to block at least the translation of the sleeve (9) in relation to the mandrel (3) according to the longitudinal axis (X).

5. Hair curling device (1) according to the previous claim, in which the through hole (24) and the tapping (23) are arranged according to the longitudinal axis (X), the detachable fastening means (20, 21, 25, 29, 30) comprising in addition to the at least one stud (29) arranged on the inner face (15) of the bottom (14) and at least one orifice (30) arranged on the end face (16) of the mandrel (3), the at least one stud and the at least one orifice being configured to engage one into the other.

6. Hair curling device (1) according to one of the previous claims, in which the sleeve (9) is made in a fibreglass polyamide material.

7. Hair curling device (1) according to one of the previous claims, in which the sleeve (9) comprises longitudinal grooves (10) arranged it its outer periphery and bars (11) provided with bristles or pins (12), said bars being configured to engage in said longitudinal grooves (10) with an extension of the bristles or pins (12) in the radial direction.
